# EUROPÄISCHE PATENTSCHRIFT

(11) **EP 2 423 400 B1**
(45) Veröffentlichungstag und Bekanntmachung des Hinweises auf die Patenterteilung: **03.04.2013**
(21) Anmeldenummer: 11001296.0
(22) Anmeldetag: 17.02.2011
(51) Int. Cl.: E04B 2/16

(54) **Hohlblockmauerwerk mit vorkonfektionierter Armierung und Mörtelschicht**
Hollow brick wall with pre-assembled armature and layer of mortar
Construction de mur à bloc creux doté d'une armature préfabriquée et d'une couche de mortier

(30) Priorität: 23.08.2010 DE 102010035162
(43) Veröffentlichungstag der Anmeldung: 29.02.2012
(73) Patentinhaber: Schreck, Paul, 97892 Kreuzwertheim (DE)
(72) Erfinder: Schreck, Paul, 97892 Kreuzwertheim (DE)
(74) Vertreter: Pöhner, Wilfried Anton

(56) Entgegenhaltungen:
- EP-A1- 0 005 814
- DE-A1- 3 327 059
- DE-A1- 10 019 264
- DE-A1- 19 913 613

## Beschreibung

Die Erfindung bezieht sich auf ein Mauerwerk, bestehend aus mehreren, aneinander gereihten Hohlblock- oder Hochlochsteinen und je einer horizontalen Lagerfuge zwischen den Steinreihen, in der sich ein Mörtelband befindet, das aus einem Vlies besteht, in dem sich Mörtel befindet, der als pulverförmiger Trockenmörtel in das Vlies einbringbar ist und der durch Wasser härtbar ist. Ein solches Mörtelband ist aus EP 5 814 bekannt.

Das Errichten von Mauern aus quaderförmigen Steinblöcken, die durch horizontale, dünne Schichten aus Mörtel miteinander verbunden sind, ist seit Jahrtausenden bekannt. Seit etwa einem Jahrhundert ist es weithin üblich, dass auch Mauersteine mit vertikal verlaufenden Hohlräumen vermauert werden.

Als "Hohlblocksteine" werden zumeist solche Steine bezeichnet, deren Hohlräume nur von einer Fläche ausgehen. Derartige Steine sind in der Regel als Einzelstücke geformt, wobei in die Gussform die späteren Hohlräume als Zapfen hineinragen.

Im Unterschied dazu werden sogenannte "Hochtochsteine", bei denen die Hohlräume zwei gegenüberliegende Flächen miteinander verbinden, als prinzipiell nicht endender Strang durch ein Werkzeug gepresst, das zugleich die Silhouette der inneren Hohlräume wie auch de äußeren Umriss formt. Von diesem Strang werden die Steine in der jeweils benötigten Höhe abgeschnitten.

Derartige Bausteine sind auf aktuellem Stand der Technik deshalb immer bedeutsamer, da die thermische Isolierung von Bauwerken wegen steigender Energiekosten immer wichtiger wird. Für eine gute, thermische Isolation ist die Schaffung von luftgefüllten Hohlräumen in der Wand ein ebenso bewährtes wie effizientes Mittel.

Von Nachteil dabei ist, dass die verbleibenden Stege zwischen den Hohlräumen im Vergleich zu einem massiven Stein derart dünn sind, dass sie unter Spannung brechen oder reißen können. So beklagt z.B. das Gebrauchsmuster DE 77 04 770 Risse in Hohlblocksteinen, die durch starke Sonneneinstrahlung auf Südwände erzeugt wurden. Spitzentemperaturen bis zu 80 Grad in einigen Bereichen der Steine erzeugten so hohe Spannungen, dass sich Risse bildeten.

Das Gebrauchsmuster DE 741 60 47 nennt auf Seite 2 im letzten Absatz bis zur Seite 3 im zweiten Absatz zusätzlich auch Risse in Hohlblocksteinen, die durch die statische Belastung der Steine entstanden sind und den Mauerwerksverband schwächen.

Es ist ohne weiteres sofort einleuchtend, dass derartige Risse die Festigkeit des Bauwerks gegenüber seiner bestimmungsgemäßen Belastung schwächen und natürlich bei Spitzenbelastungen wie z.B. durch Schwingungen und Stöße wegen in der Nähe vorbeiflutendem Verkehr oder bei Erdbeben das Risiko eines Einsturzes stark erhöhen.

Ein weiterer, ohne weiteres einsichtiger Nachteil von Hohlblock- und Hochlochsteinen ist, dass beim Aufbringen der Mörtelschicht Mörtel in die Hohlräume des Steines hineingelangen kann und deren isolierende Wirkung dadurch reduziert oder sogar eliminiert wird.

Nachteilig ist auch, dass die Mörtelschicht auf die Stirnkanten der relativ dünnen Wände zwischen den einzelnen Hohlräumen einzeln aufgetragen werden muss, denn - anders als bei massiven Steinen - ist es nicht mehr möglich, eine relativ große Menge von Mörtel in die Mitte der Oberfläche eines Steines zu platzieren und diese durch das Auflegen des nächsten Steines und durch Aufbringen von zusätzlichem Druck - z. B. durch Hammerschläge - gleichmäßig zu verteilen. Diese Methode würde bei Hohlblocksteinen dazu führen, dass eine relativ große Menge Mörtels in die Hohlräume hinein fiele, und dadurch die Isolationswirkung des Hohlblocksteines dramatisch reduziert.

Für das Aufbringen von Mörtel beschreibt auf aktuellem Stand der Technik das Patent DE 30 01 854 ein Band aus faserhaltigem Material, das mit Trockenmörtel versetzt ist. Ein Nachteil dieser Anordnung ist das Bindemittel zur Verbindung von Mörtel und Vlies, das durch Verpressen die Transportfähigkeit des Mörtelbandes ermöglicht. Beim Aushärten schwächt dieses Bindemittel die resultierende Festigkeit der Mörtelschicht, da es in der Mörtelschicht verbleibt und dort Bereiche reduzierter Tragfähigkeit erzeugt. Nachteilig ist auch der relativ hohe Aufwand für das Verpressen, der nicht nur aufwendige Maschinen für das Pressen, sondern auch entsprechende Formen für das Mörtelband erfordert.

Auf diesem Hintergrund hat sich die Erfindung die Aufgabe gestellt, für das Vermauern von Hohlblock- oder Hochlochsteinen das Aufbringen von Mörtel drastisch zu vereinfachen und die Mörtelschicht zu einer Versteifung und Verstärkung des Mauerwerkes werden zu lassen.

Diese Aufgabe wird durch ein Mauerwerk mit den Merkmalen des kennzeichnenden Teils des Anspruchs 1, und durch ein Verfahren gemäß Anspruch 12 gelöst.

Als Lösung lehrt die Erfindung, dass das Vlies mit wenigstens einem länglichen Armierungselement verbunden ist, das in Längsrichtung des Mörtelbandes verläuft und das mit einer wasserlöslichen Folie verbunden ist, die zumindest die nach unten weisende Seite des Mörtelbandes bedeckt.

Das herausragendeste Merkmal der Erfindung ist also die Verbindung einer länglichen Armierung mit der Mörtelschicht, die zusammen mit der Armierung in einem einzigen Arbeitsgang aufgebracht wird. Dabei ist die Qualität der Mörtelfuge dadurch ganz deutlich erhöht, dass die Breite des Mörtelbandes auf die Breite des Mauerwerkes abgestimmt ist. Damit wird sichergestellt, dass auch ohne zusätzliche Arbeitsgänge für das Verstreichen des Mörtels auf der Oberfläche der versetzten Steine und ohne zusätzliches Einbringen von Mörtel von der Außenseite der Wand her eine homogen durchlaufende Mörtelschicht geschaffen wird.

In der einfachsten Variante besteht das Mörtelband aus wenigstens einer in Längsrichtung verlaufenden Armierung, die mit dem Vlies verbunden ist. Zumindest an der Unterseite des Vlies' ist eine Folie befestigt, die verhindert, dass vor der Verarbeitung des Mörtelbandes der im Vlies eingelagerte Mörtel nach unten hin herausrieselt.

In einer weiteren, sehr einfachen Ausführungsform ist das Mörtelband ein schmaler, länglicher Streifen, der durch die Armierung soweit stabilisiert wird, dass er eine plattenartige Form aufweist und diese auch während des Hantierens beibehält.

Es ist sehr gut vorstellbar, dass zahlreiche solcher plattenförmigen Mörtelbänder in einer Verpackung gelagert sind, wobei die wasserlösliche Folie jeweils nach unten weist. Bei der Entnahme aus dieser Verpackung nach oben hin und beim Versetzen des plattenförmigen Mörtelbandes in unveränderter Ausrichtung auf seinen endgültigen Bestimmungsplatz im Mauerwerk ist sicher gestellt, dass durch die wasserlösliche Folie an der Unterseite keine nennenswerte Menge des Mörtels verloren geht, sodass bei ausreichender Bewässerung auch eine Mörtelschicht entsteht, deren Eigenschaften bereits im voraus mit hoher Genauigkeit geplant werden konnten. Dabei sind die Aufwendungen für das Anmischen des Mörtels auf der Baustelle und dessen Transport zum Mauerwerk ebenso eingespart worden, wie das manuelle, zeitaufwendige und eine hohe Arbeitsgenauigkeit verlangende Auftragen des Mörtels auf die Oberseite der Hohlblocksteine.

Durch die automatisierbare Herstellung des Mörtelbandes in einer darauf spezialisierten Produktionsstätte kann sichergestellt werden, dass die Vliesschicht gleichmäßig mit Trockenmörtel umgeben ist, sodass in jeder daraus entstehenden Mörtelschicht keine unwillkommenen Lunker und Brechungen zu bemängeln sind. Das bedeutet eine deutliche Qualitätssteigerung des Mauerwerkes.

Besonders hervorzuheben ist, dass durch die in den Mörtel eingebundene Armierung die Mörtelschicht zu einer Verstärkung des gesamten Mauerwerkes in horizontaler Richtung wird, die die Widerstandsfähigkeit des Mauerwerkes gegen thermisch oder mechanisch bedingte Spannungsrisse spürbar erhöht. Auch die Widerstandsfähigkeit des Mauerwerkes gegen ungleichmäßige Belastung oder gegen ungleichmäßige Unterstützung durch Setzungserscheinungen im Fundament wird spürbar erhöht.

Da die üblichen Hohlblock- oder Hochlochsteine fast immer an ihren Längskanten eine durchgehende, plattenartige Steinschicht aufweisen, die jeweils die Außenwand der Hohlräume bildet, weist die Oberseite und die Unterseite jedes Steines an den Außenkanten auch eine durchgehende Steinfläche auf. Deshalb schlägt die Erfindung als eine interessante Ausführungsvariante vor, dass das Vlies mit zwei Armierungselementen verbunden ist, die jeweils in der Nähe einer Außenkante des Vlies' und außerhalb der Hohlräume der Steine angeordnet sind. Dadurch befindet sich die Armierung im fertigen Mauerverband auf ihrer gesamten Länge zwischen aneinandergrenzenden Steinflächen und durchläuft keinen Hohlraum, wodurch die maximal mögliche Zugbelastung der Armierung voll ausgenutzt wird.

Durch das Mörtelband werden auch die einzelnen Hohlräume der Hohlblock- oder Hochlochsteine abgedeckt und verschlossen. Dadurch wird die isolierende Wirkung der gesamten Mauer verstärkt, weil durch die "Abschottung" der Hohlräume gegeneinander ein Luftaustausch zumindest unterdrückt und zumeist vermieden wird. Verhindert wird auch, dass Mörtel oder andere Gegenstände in die Hohlräume des Mauerwerkes eindringen.

In einer weiteren, vorteilhaften Ausführungsvariante wird das Handling der Mörtelbänder dadurch weiter verbessert, dass ein Streifen der wasserlöslichen Folie zu einem Schlauch geformt wird, der die Außenfläche des Vlies' vollständig umschließt. Dabei wird eine Einsparung bei der Herstellung des Mörtelbandes dadurch erzielt, dass als Verschluss der beiden Schlauchkanten das Armierungselement benutzt wird.

Dafür ist es sinnvoll, nahe den beiden Kanten des Folienstreifens in regelmäßigen Abständen kleine Öffnungen einzubringen, den Folienstreifen um den mit Trockenmörtel beaufschlagten Vliesstreifen herum zu legen und die kleinen Öffnungen in dem Folienstreifen übereinander zulegen und dann ein Armierungselement durch diese Öffnungen hindurch zu führen, sodass es abwechselnd auf der Au-βenseite und auf der Innenseite des Folienschlauches aufliegt und als Verschluss dient.

Dabei kann das Armierungselement so steif sein wie z. B. ein Stahldraht. Denkbar ist aber auch, dass das Armierungselement quer zu seiner Längsrichtung flexibel ist und unter Ausnutzung dieser Flexibilität durch die Öffnungen in der Folie hindurchgeführt wird. Bei ausreichender Flexibilität des Armierungselementes quer zu seiner Längsachse ist es sogar denkbar, dass an der Spitze des Armierungselementes ein Werkzeug angebracht wird, das zum Durchstechen der Folie geeignet ist, sodass das Einbringen der Öffnungen in die Folie und das Hindurchziehen des Armierungselementes in einem Arbeitsgang erfolgen kann.

Es ist ein Vorteil, wenn das Armierungselement wie eine Welle geformt ist, denn dadurch kann es größeren Zugbelastungen in Längsrichtung standhalten, weil nach dem Erhärten des Mörtels in den "ansteigenden" und den "abfallenden" Bereichen die Reibung zwischen dem Armierungselement und dem umgebenden Mörtel vergrößert wird.

Es ist ein wesentliches Merkmal der Erfindung, dass die Folie wasserlöslich ist, denn nur dadurch, dass die Bestandteile der Folie während des Wässern des Mörtels aufgelöst und zum größten Teil weggespült werden, wird eine innige Verbindung des Mörtels mit den Steinen möglich. Geeignete Materialen für die Folie sind Gelatine und/oder Polyvinylakohole und/oder Zellulose und/oder Stärke und/oder Alginate.

In einer weiteren, für das Handling vorteilhaften Variante besteht das Mörtelband aus mehreren Teilstücken. Damit die verstärkende Wirkung der Armierungselemente über die Trennlinie zwischen den Teilstücken des Mörtelbandes hinweg erhalten bleibt, müssen alle Armierungselemente mit den Armierungselementen des nächsten, angrenzenden Teilstückes fest und tragfähig verbunden werden. Dafür sind z. B. Haken am Ende der Armierungselemente sinnvoll, die vor dem Verlegen des Mörtelbandes in die Haken der benachbarten Armierungselemente eingehängt werden. Möglich sind auch Verdrillungen von Stahldrähten oder das Aufpressen von Verbindungshülsen aus Metall. Eine andere Variante der Verbindung ist das Verschweißen von Metall- oder Kunststoffarmierungen.

Ein bereits verlegtes Mörtelband wird im einfachsten Falle dann gewässert, wenn es oben auf einer Reihe auf Steinen liegt. Dabei muss die Strömungsgeschwindigkeit des Wassers soweit begrenzt werden, dass möglichst kein flüssiger Mörtel aus dem Vlies herausgeschwemmt wird.

Deshalb schlägt die Erfindung als eine Alternative vor, dass auf das noch trockene Mörtelband eine nächste Steinlage aufgelegt wird und erst dann Wasser aufgebracht wird. Das kann natürlich auch von der Seitenfläche des Mauerwerkes erfolgen. Interessanter ist es jedoch, die Hohlräume der obersten Steinlager als Wasserbehälter zu nutzen, aus denen das Wasser mit einer begrenzten Geschwindigkeit in den Mörtel eintritt. Diese Alternative hat den Vorteil, dass die Strömungsgeschwindigkeit begrenzt ist und dass die Wassermenge relativ genau dosiert werden kann.

Eine andere Alternative ist, dass innerhalb des Vlies' wenigstens ein Schlauch in Längsrichtung des Mörtelbandes verläuft, der mit zahlreichen, etwa regelmäßig zueinander beabstandeten Öffnungen versehen ist. Über diesen Schlauch kann der Trockenmörtel aus seiner Mitte heraus bewässert werden. Es ist dabei selbstverständlich, dass die Öffnungen sehr klein sind. Idealerweise sollten sie sogar in der Nähe der Wassereintrittstelle kleiner sein als in größerer Entfernung davon.

Ein Vorteil dieser Lösung ist, dass ein Abschnitt eines Mörtelbandes nach dem Auflegen ähnlich wie ein Wasserschlauch an eine Wasserzuführung angeschlossen werden kann und nur über diese klar definierte Schnittstelle Wasser eingebracht werden muss. An dieser Kupplungsstelle kann ein Messgerät für die Durchlaufmenge eingesetzt werden, sodass eine genau definierte Menge von Wasser in den Trockenmörtel eingebracht werden kann.

Um das Abtransportieren der im Wasser gelösten Bestandteile der Folie zu beschleunigen, kann ein bestimmter Bereich der Durchflussgeschwindigkeiten des Wassers definiert und mit dem Messinstrument überwacht werden. Es ist sogar denkbar, dass als komfortable Ausbaustufe über das Messinstrument und ein davon gesteuertes Ventil ein selbsttätiger Regelkreis für die Wassergeschwindigkeit aufgebaut wird.

Eine Interessante Variante dabei ist, dass auch der Schlauch aus wasserlöslichem Material besteht, sodass seine Bestandteile zusammen mit dem Eindringen des Wassers fortgeschwemmt werden. Auch für diese Variante ist es ein Vorteil, wenn der Schlauch in einiger Entfernung von der Stelle des Wassereintrittes anders gestaltet ist als in deren Nähe: das am weitesten entfernte Ende des Schlauches sollte relativ dünn sein, sodass es sich dort frühzeitig auflöst. In der Nähe der Wassereinbringungsstelle hingegen sollte es aus einem möglichst starken Material bestehen, sodass seine Wirkung als ₋ Schlauch auch über eine längere Zeit hinweg erhalten bleibt.

Als Material für das Armierungselement ist Eisen, Stahl oder ein anderes Metall geeignet. Insbesondere Stahl und Eisen haben sich in der alkalischen Umgebung des Betons als dauerhaftes und solides Material bewiesen. Geeignet sind aber auch Aramid oder andere Kunststoffe oder Glasfasern oder Kohlestofffasern oder andere mineralische Werkstoffe.

Auf aktuellem Stand der Technik von Hohlblockmauerwerken oder Hochlochsteinen ist es üblich, dass sie an den Stirnseiten, mit denen sie sich gegenseitig berühren, Vertiefungen bzw. zapfenartig herausragende Abschnitte aufweisen, die zu den Vertiefungen komplementär geformt sind, sodass sich aneinander gereihte Steine ineinander "Verzapfen". Dadurch wird in der Regel eine zusätzliche, vertikale Mörtelschicht eingespart.

Falls eine solche Verzapfung jedoch nicht vorgesehen ist, kann in einer weiteren, sehr interessanten Ausführungsvariante das Mörtelband auch für die Vermörtelung der vertikalen Fugen zwischen den Steinen, den sog. Stoßfugen, eingerichtet werden. Dazu schlägt die Erfindung vor, dass in regelmäßigen Abständen Beutel aus wasserlöslicher Folie mit einer Kante auf dem Mörtelband befestigt sind. Der Abstand von Beutel zu Beutel entspricht der Länge der zu vermauernden Steine zuzüglich der gewünschten Breite der Stoßfuge. Jeder Beutel hat die gleiche Breite wie das Mörtelband. Die Länge des Beutels entspricht der Höhe der zu vermauerten Steine. Im ihrem Inneren sind die Beutel mit Vlies gefüllt, dass mit Trockenmörtel versetzt ist.

Nach dem Auflegen eines solchen Mörtelbandes auf die Oberseite einer Reihe von Steinen wird darauf jeweils ein weiterer Stein aufgesetzt und danach der daran angrenzende Beutel hochgeklappt und mit dem nächsten, darauf folgenden Stein gegen Umklappen gesichert. Vor dem Aufsetzen jedes nächsten Steines muss der nächste Beutel hochgeklappt werden und wiederum in die Fuge zwischen den beiden aneinander grenzenden Steinen eingedrückt werden.

Auf diese Weise lässt sich ein Mauerwerk mit vermauerten Stoßfugen in fast ebenso ungewöhnlich kurzer Zeit errichten wie eine Mauer, deren Stoßfugen nur ineinander gesteckt sind.

Im Folgenden sollen weitere Einzelheiten und Merkmale der Erfindung anhand eines Beispiels erläutert werden. Dieses soll die Erfindung jedoch nicht einschränken, sondern nur erläutern. Es zeigt in schematischer Darstellung:
- Figur 1: Schrägbild eines Mauerwerks mit angeschnittenem Mörtelband

In Figur 1 ist im Schrägbild der Schnitt durch ein erfindungsgemäßes Mauerwerk während des Aufbaues gezeigt. Dabei ist zeichnerisch das Mörtelband (M) in Bildmitte abgeschnitten, sodass sein Inneres sichtbar wird. Ebenfalls zeichnerisch beschnitten ist die Höhe der Steine (S).

Im linken Teil der Figur 1 ist das Mörtelband (M) in zwei Zuständen seiner Verarbeitung dargestellt und zwar im vorderen Bereich - in dem noch kein Stein auf der Oberseite des Mörtelbandes steht - in seinem noch trockenen Zustand vor der Wässerung und im hinteren Bereich unterhalb des darauf lastenden Steines (S) nach dem Wässern.

In der Mitte der Figur 1 ist im Inneren des quer geschnittenen Mörtelbandes (M) zu erkennen, wie das Vlies (1) mit seinen zahlreichen Fasern durch den Mörtel (2) verläuft. Die Fasern des Vlies' (1) sind quer geschnitten, sodass ihre Schnittflächen im Mörtel (2) als kleine Kreise erkennbar sind. Der Mörtel (2) ist in diesem Zustand noch pulverförmig, was durch die unregelmäßige Oberkante erkennbar ist.

Um den Mörtel (2) herum liegt in diesem Ausführungsbeispiel die wasserlösliche Folie (4) und ist zu einem Schlauch geschlossen. Am linken Rande der Schnittfläche ist zu erkennen, dass die Folie (4) sich dazu überlappt. In Figur 1 wird sehr gut verdeutlicht, dass die Folie (4) nahe ihrer beiden Kanten mit Öffnungen versehen ist, di sich jeweils überdecken, so dass sich ein Armierungselement (3) hindurchwinden kann.

Bei dem hier gezeigten Ausführungsbeispiel verläuft das Armierungselement (3) etwa wellenförmig. Diese Form erleichtert das Hindurchführen des Armierungselementes (3) durch die zahlreichen, kleinen Öffnungen in der Folie (4), indem sie verhindert, dass die einmal aufgenommene Folie wieder vom Armierungselement (3) herunter rutscht.

In Figur 1 sehr klar zu erkennen ist, dass das Armierungselement (3) abwechselnd an der Außenseite und dann wieder an der Innenseite des von der Folie (4) gebildeten Schlauches verläuft. Bei den im Inneren verlaufenden Abschnitten ist es wegen seiner Wellenform allseitig von Mörtel (2) umgeben. Nach dem Erhärten kann der bogenförmige Abschnitt viel besser vom Mörtel gehalten werden als ein grade verlaufender Abschnitt.

Figur 1 zeigt also, dass das Armierungselement (3) eine Doppelfunktion ausübt, nämlich zum einen die Armierung des Mörtels in der Lagerfuge (L) und zum anderen die Verbindung der Folie (4) zu einem Schlauch, der den noch trockenen Mörtel (2) daran hindert, während des Hantierens und Verlegens des Mörtelbandes (M) aus dem Vlies (1) heraus zu fallen.

Der in Figur 1 hintere Bereich des Mörtelbandes (M) hat nach der Wässerung eine etwas geänderte Form angenommen: die hügelartigen Erhöhungen in der Folie (4), durch welche im Vordergrund das Armierungselement (3) verläuft, sind nach dem Wegschwemmen der Folienbestandteile nicht mehr zu erkennen. Stattdessen ist das Mörtelband (M) zu einem etwa plattenförmigen Element verformt worden, und das Armierungselement (3) in den nunmehr verflüssigten Mörtel (2) etwas hinein gesunken und auch von dem darauf lastenden Stein (S) etwas hineingedrückt worden. Da die Folie weggeschwemmt worden ist, ist auch der im Schnitt des trockenen Mörtelbandes noch erkennbare kleine Luftraum zwischen der Mörtelbefüllung und der Innenfläche des durch die Folie (4) gebildeten Schlauch eliminiert.

In Figur 1 ist an dem Schnitt des noch trockenen Bereiches des Mörtelbandes (M) auch sehr gut nachzuvollziehen, wie die Mörtelschicht des angefeuchteten und dann ausgehärteten Mörtelbandes an der Oberkante der Hohlräume (H) der Steine (S) aussieht: im Schnittbild ist gut zu erkennen, dass die Folie (4) das Vlies (1) daran hindert, weit in die Hohlräume (1) hineinzuhängen. Damit wird auch der Mörtel (2) an der Oberseite der Steine (S) festgehalten. Wenn während der Bewässerung die umhüllende Folie (4) allmählich weggeschwemmt wird, so bleibt dennoch der nunmehr feuchte Mörtel (2) an den Fasern des Vlies (1) hängen, die in Längsrichtung des Mauerwerkes die einzelnen Hohlräume (H) überbrücken.

Die in Figur 1 gezeichnete Ausführungsvariante einer Hochlochsteines weist an den Stirnkanten jeweils einen Zapfen (Z) auf, der in eine entsprechende Vertiefung des benachbarten Steines hineingreift. Deshalb ist in diesem Ausführungsbeispiel in die vertikalen Stoßfugen des Mauerverbandes kein Mörtel eingefügt.

### Bezugszeichenliste

- H: Hohlraum, vertikal, in Steinen S
- L: Lagerfuge zwischen übereinander vermauerten Steinen S
- M: Mörtelband, in Lagerfuge L
- S: Hohlblockstein oder Hochlochstein, mit Mörtelband M vermauert
- Z: Zapfen an aneinandergrenzenden Steinen S
- 1: Vlies, im Inneren des Mörtelbandes M
- 2: Mörtel, als Trockenmörtel in das Vlies 1 eingebracht
- 3: Armierungselement, mit Vlies 1 verbunden
- 4: Folie, wasserlöslich, zumindest an der Unterseite des Vlies 1 befestigt

## Patentansprüche

1. Mauerwerk bestehend aus mehreren, aneinandergereihten
- Hohlblock- oder Hochlochsteinen (S) und
- je einer horizontalen Lägerfuge (L) zwischen den Steinreihen, in der sich
- ein Mörtelband (M) befindet, das aus
- einem Vlies (1) besteht, in dem sich
- Mörtel (2) befindet,
- der als pulverförmiger Trockenmörtel in das Vlies (1) einbringbar ist und
- der durch Wässern härtbar ist,
**dadurch gekennzeichnet, dass**
das Vlies (1) mit wenigstens einem länglichen Armierungselement (3) bereits verbunden ist,
- das in Längsrichtung des Mörtelbandes (M) verläuft und
- das mit einer wasserlöslichen Folie (4) verbunden ist, die zumindest die nach unten weisende Seite des Mörtelbandes (M) bedeckt.

2. Mauerwerk nach Anspruch 1, **dadurch gekennzeichnet, dass** das Vlies (1) mit zwei Armierungselementen (3) verbunden ist, die jeweils in der Nähe einer Außenkante des Vlies' (1) und außerhalb der Hohlräume der Steine (S) angeordnet sind.

3. Mauerwerk nach einer der vorhergehenden Ansprüche, **dadurch gekennzeichnet, dass** die Folie (4) die Außenfläche des Vlies' (1) umschließt und durch wenigstens ein Armierungselement (3) zu einem Schlauch geschlossen wird.

4. Mauerwerk nach einem der vorhergehenden Ansprüche, **dadurch gekennzeichnet, dass** die Folie (4) aus
- Gelatine und / oder
- Polyvinylalkoholen und / oder
- Zellulose und / oder
- Stärke und / oder
- Alginaten
besteht.

5. Mauerwerk nach einem der vorhergehenden Ansprüche, **dadurch gekennzeichnet, dass** wenigstens ein Armierungselement (3) quer zu seiner Längsrichtung flexibel ist und durch zahlreiche Öffnungen in der Folie (4) hindurch geführt ist.

6. Mauerwerk nach einem der vorhergehenden Ansprüche , **dadurch gekennzeichnet, dass** wenigstens ein Armierungselement (3) wellenförmig verläuft.

7. Mauerwerk nach einem der vorhergehenden Ansprüche, **dadurch gekennzeichnet, dass** wenigstens ein Armierungselement (3) aus
- Eisen, Stahl oder einem anderen Metall und / oder
- Aramid oder einem anderen Kunststoff und / oder
- aus Glasfasern oder Kohlenstofffasern oder einem anderen mineralischen Werkstoff
besteht.

8. Mauerwerk nach einem der vorhergehenden Ansprüche, **dadurch gekennzeichnet, dass**
das Mörtelband (M) aus mehreren Teilstücken besteht und
alle Armierungselemente (3) aneinandergrenzender Teilstücke miteinander verbunden sind.

9. Mauerwerk nach einem der vorhergehenden Ansprüche, **dadurch gekennzeichnet, dass** im Vlies (1) wenigstens ein Schlauch in Längsrichtung des Mörtelbandes (M) verläuft, der mit zahlreichen, etwa regelmäßig zueinander beabstandeten Öffnungen versehen ist.

10. Mauerwerk nach einem der vorhergehenden Ansprüche, **dadurch gekennzeichnet, dass** der Schlauch aus wasserlöslichem Material besteht.

11. Mauerwerk nach einem der vorhergehenden Ansprüche, **dadurch gekennzeichnet, dass** auf dem Mörtelband (M) in regelmäßigen Abständen entsprechend der Länge der Steine (S) zuzüglich einer Mörtelfuge Beutel aus der wasserlöslichen Folie (4) an einer Kante befestigt sind,
- deren Breite der Breite des Mörtelbandes (M) gleicht und
- deren Länge der Höhe der Steine (S) entspricht und
- die mit einer Schicht aus Vlies (1) befüllt sind, in der sich pulverförmiger Trockenmörtel (2) befindet.

12. Verfahren zum Errichten eines Mauerwerkes aus Hohlblock- oder Hochlochsteinen (S) nach einem der vorhergehenden Ansprüche, **dadurch gekennzeichnet, dass**
- im ersten Schritt auf einem Fundament ein Mörtelband (M) ausgelegt wird und
- im zweiten Schritt darauf eine Schicht aus hintereinander aufgereihten Steinen (S) errichtet wird und
- im dritten Schritt das Mörtelband (M) gewässert wird und
- im vierten Schritt der erste Schritt auf der Oberseite der soeben vermauerten Steine (S) wiederholt wird.

13. Verfahren nach Anspruch 12, **dadurch gekennzeichnet, dass** das Mörtelband (M) bereits vor dem Auflegen der Steine (S) gewässert wird.

14. Verfahren nach Anspruch 12, **dadurch gekennzeichnet, dass** im dritten Schritt zum Wässern des Mörtelbandes (M) nur Wasser in die Hohlräume (H) der Steine (S) eingefüllt wird.

## Claims

1. Masonry, consisting of a plurality of
- hollow-block or hollow-chequer bricks (S), which are joined in line, and
- a horizontal bed joint (L), in each case, between the brick rows, in which
- a mortar strip (M) is located, which consists of
- a scrim (1), in which
- mortar (2) is disposed,
- which can be introduced into the scrim (1) as powdery dry mortar and
- which can be hardened by the application of water,
**characterized in that**
the scrim (1) is already connected to at least one elongated reinforcing element (3),
- which extends in the longitudinal direction of the mortar strip (M) and
- which is connected to a water-soluble film (4), which covers at least the downwardly facing side of the mortar strip (M).

2. Masonry according to claim 1, **characterised in that** the scrim (1) is connected to two reinforcing elements (3), which in each case are disposed in the vicinity of an outer edge of the scrim' (1) and outside the cavities of the bricks (S).

3. Masonry according to one of the preceding claims, **characterised in that** the film (4), encloses the outer surface of the scrim' (1) and is closed by at least one reinforcing element (3) to form a flexible tube.

4. Masonry according to one of the preceding claims, **characterised in that** the film (4) consists of
- gelatine and /or
- polyvinyl alcohol and / or
- cellulose and /or
- starch and / or
- alginates.

5. Masonry according to one of the preceding claims, **characterised in that** at least one reinforcing element (3) is flexible transversely to its longitudinal direction and is guided through a plurality of openings in the film (4).

6. Masonry according to one of the preceding claims, **characterised in that** at least one reinforcing element (3) extends in an undulating manner.

7. Masonry according to one of the preceding claims, **characterised in that** at least one reinforcing element (3) consists of
- Iron, steel or another metal and / or
- aramid or another plastic and/or
- glass fibres or carbon fibres or another mineral material.

8. Masonry according to one of the preceding claims, **characterised in that** the mortar strip (M) consists of a plurality of subportions and all reinforcing elements (3) of contiguous subportions are connected to one another.

9. Masonry according to one of the preceding claims, **characterised in that**, in the scrim (1), at least one flexible tube extends in the longitudinal direction of the mortar strip (M), which is provided with a plurality of openings that are approximately regularly spaced from one another.

10. Masonry according to one of the preceding claims, **characterised in that** the flexible tube consists of water-soluble material.

11. Masonry according to one of the preceding claims, **characterised in that**, on the mortar strip (M), at regular intervals corresponding to the length of the bricks (S) with the addition of a mortar joint, bags made of the water-soluble film (4) are fastened on one edge
- the width of which bags is equal to the width of the mortar strip (M) and
- the length of which bags corresponds to the height of the bricks (S) and
- which bags are filled with a layer of scrim (1), in which the powdery dry mortar (2) is disposed.

12. Method for erecting masonry of hollow block or hollow chequer bricks (S) according to one of the preceding claims, **characterised in that**
- in the first step, on one footing, a mortar strip (M) is laid out, and
- in the second step, a layer of bricks (S), which are joined in line, is erected and
- in the third step water is applied to the mortar strip (M) and
- in the fourth step, the first step is repeated on the top side of the bricks (S) that have just been laid.

13. Method according to claim 12, **characterised in that** water is applied to the mortar strip (M) even before the bricks (S) are laid on.

14. Method according to Claim 12, **characterised in that**, in the third step, for application of water to the mortar strip (M), only water is filled into the hollow spaces (H) of the bricks (S).

## Revendications

1. Maçonnerie consistant en plusieurs
■ blocs creux ou briques perforées (S) disposés les uns à côté des autres et
■ à chaque fois un joint plat horizontal (L) entre deux rangées de pierres, dans lequel
■ se trouve un solin de mortier (M), qui
■ consiste en un non-tissé (1) dans lequel se
■ trouve du mortier (2),
o pouvant être apporté dans le non-tissé (1) sous la forme d'un mortier sec en poudre et
o pouvant être durci à l'eau,
**caractérisée par le fait que**
le non-tissé (1) est déjà relié par au moins un élément d'armature (3),
■ qui court dans le sens longitudinal du solin de mortier (M) et
■ qui est relié à un film soluble dans l'eau (4), qui couvre au moins la face du solin de mortier (M) qui est dirigée vers le bas.

2. Maçonnerie selon la revendication 1, **caractérisée par le fait que** le non-tissé (1) est relié à deux éléments d'armature (3), qui sont à chaque fois disposés à proximité du bord extérieur du non-tissé (1) et en dehors des espaces creux des pierres (S).

3. Maçonnerie selon une des revendications précédentes, **caractérisée par le fait que** le film (4) enveloppe la surface extérieure du non-tissé (1) et est fermé par au moins un élément d'armature (3) pour former un flexible.

4. Maçonnerie selon une des revendications précédentes, **caractérisée par le fait que** le film (4) consiste en
■ gélatine et / ou
■ alcools de polyvinyle et / ou
■ cellulose et / ou
■ amidon et / ou
■ alginates.

5. Maçonnerie selon une des revendications précédentes, **caractérisée par le fait qu'**au moins un élément d'armature (3) est souple dans le sens transversal par rapport à sa direction longitudinale et est guidé par de nombreuses ouvertures dans le film (4).

6. Maçonnerie selon une des revendications précédentes, **caractérisée par le fait qu'**au moins un élément d'armature (3) suit un parcours onduleux.

7. Maçonnerie selon une des revendications précédentes, **caractérisée par le fait qu'**au moins un élément d'armature (3) consiste en
■ fer, acier ou un autre métal et / ou
■ aramide ou un autre plastique et / ou
■ en fibres de verre ou fibres de plastique ou un autre matériau minéral.

8. Maçonnerie selon une des revendications précédentes, **caractérisée par le fait que** le solin de mortier (M) consiste en plusieurs tronçons, tous les éléments d'armature (3) disposés les uns à côté des autres étant reliés.

9. Maçonnerie selon une des revendications précédentes, **caractérisée par le fait que**, dans le non-tissé (1), au moins un flexible court dans le sens longitudinal du solin de mortier (M), qui est pourvu de nombreuses ouvertures disposés à des distances à peu près régulières les unes par rapport aux autres.

10. Maçonnerie selon une des revendications précédentes, **caractérisée par le fait que** le flexible consiste en matériau soluble.

11. Maçonnerie selon une des revendications précédentes, **caractérisée par le fait que** des sachets de film soluble dans l'eau (4) sont fixés sur un bord en sus d'un joint de mortier sur le solin de mortier (M), à des distances régulières en fonction de la longueur des pierres (S),
■dont la largeur est identique à la largeur du solin de mortier (M) et
■ dont la longueur correspond à la hauteur des pierres (S) et
■ qui sont remplis d'une couche de non-tissés (1) dans laquelle se trouve le mortier sec en poudre (2).

12. Procédé destiné à élever une maçonnerie de blocs creux ou de briques perforées (S) selon une des revendications précédentes, **caractérisée par le fait que**
■ dans une première étape un solin de mortier (M) est posé sur une fondation et
■ dans une deuxième étape une couche de pierres (S) rangées les unes derrière les autres est érigée dessus et
■ dans une troisième étape le solin de mortier (M) est trempé d'eau et
■ dans une quatrième étape la première étape est répétée sur la face supérieure des pierres venant d'être murées (S).

13. Procédé selon la revendication 12, **caractérisée par le fait que** le solin de mortier (M) est déjà trempé d'eau avant la pause des pierres (S).

14. Procédé selon la revendication 12, **caractérisée par le fait que** dans une troisième étape seule de l'eau est remplie dans les espaces creux (H) des pierres (S) pour tremper d'eau le solin de mortier (M) est formée.
